# EUROPÄISCHE PATENTSCHRIFT

(11) **EP 0 066 181 B1**
(45) Veröffentlichungstag und Bekanntmachung des Hinweises auf die Patenterteilung: **29.04.1987**
(21) Anmeldenummer: 82104349.4
(22) Anmeldetag: 18.05.1982
(51) Int. Cl.: H01H 5/04

(54) **Antriebsvorrichtung für einen Schalter**
Switch-operating device
Dispositif de commande d'un interrupteur

(30) Priorität: 29.05.1981 SE 8103407
(43) Veröffentlichungstag der Anmeldung: 08.12.1982
(73) Patentinhaber: ASEA AB, S-721 83 Västeras (SE)
(72) Erfinder: Bachler, Sven, Dipl. Ing., S-723 55 Västeräs (SE)
(74) Vertreter: Boecker, Joachim, Dr.-Ing.

## Beschreibung

Die vorliegende Erfindung betrifft eine Antriebsvorrichtung gemäß dem Oberbegriff des Anspruches 1.

Die Antriebsvorrichtung nach der Erfindung ist insbesondere für handbetätigte Lastschalter für Niederspannung (bis zu 1000 V Nennspannung) geeignet, kann im Prinzip jedoch auch in anderen Zusammenhängen verwendet werden.

Lastschalter der vorgenannten Art werden normalerweise für sog. unabhängige Handbetätigung ausgeführt, was bedeutet, daß die Geschwindigkeit der Kontaktbewegung beim Einschalten und Ausschalten sowie der Betätigungsablauf in die Endstellung unabhängig von der Kraft sind, mit welcher der Handgriff betätigt wird. Hierfür ist ein Federmechanismus erforderlich, welcher die über den Handgriff zugeführte Energie speichert und diese, wenn genügend Energie gespeichert ist, zur Betätigung der Kontakte freigibt.

Für die Betätigung kleinerer Schalter, wie z.B. Hilfsschalter oder dergleichen, ist die Verwendung eines Mechanismus bekannt, der einen verschiebbaren Schlitten enthält, auf den an beiden Seiten des Schlittens angeordnete gegenüberliegende Blattfedern einwirken (DE-C-1 078 213). Die mit dieser Konstruktion erzielbare Betätigungskraft ist jedoch verhältnismäßig klein, so daß diese Konstruktion für größere Schaltgeräte wenig geeignet ist.

Bei einer anderen bekannten für Lastschalter bestimmten Antriebsvorrichtung sind auf jeder Seite eines verschiebbaren Betätigungsschlittens Schraubenfedern angeordnet, die auf im Schalterstativ drehbar gelagerte Steuerzapfen montiert sind (DE-A-30 33 935). Der Nachteil dieser Vorrichtung besteht darin, daß sie mehrere verschiedene Teile enthält, deren Herstellung und Montage sehr aufwendig sind.

Der Erfindung liegt die Aufgabe zugrunde, eine Antriebsvorrichtung der eingangs genannten Art zu entwickeln, bei der die obengenannten Nachteile der bekannten Antriebsvorrichtungen beseitigt sind.

Zur Lösung dieser Aufgabe wird eine Antriebsvorrichtung nach dem Oberbegriff des Anspruches 1 vorgeschlagen, die erfindungsgemäß die im kennzeichnenden Teil des Anspruches 1 genannten Merkmale hat.

Vorteilhafte Weiterbildungen der Erfindung sind in den Unteransprüchen genannt.

Das Hauptelement in der Vorrichtung gemäß der Erfindung ist eine Feder, die aus Federstahlblech ausgestanzt ist und durch in der Blechebene liegende Kräfte, also hochkantig, belastet wird. Die Feder wird einer Biegebelastung ausgesetzt, und der belastete Querschnitt hat eine konstante Breite, die gleich der Dicke des Bleches ist. Dadurch, daß das Teil aus einem Blech ausgestanzt oder ausgeschnitten wird, kann der Querschnitt eine variierende Höhe und damit eine konstante Biegebeanspruchung bekommen, was eine optimale Ausnutzung von Material und Platz ermöglicht.

Anhand der in den Figuren gezeigten Ausführungsbeispiele soll die Erfindung näher erläutert werden. Es zeigen
Fig. 1a und 1 b das Prinzip einer Antriebsvorrichtung gemäß der Erfindung in ihrer einfachsten Form für einen solchen Lastschalter, der einen Kontaktführer in Form eines Schlittens hat, welcher sich geradlinig zwischen zwei Endlagen bewegt,
Fig. 2a und 2b das Prinzip einer weiterentwickelten Ausführungsform einer Vorrichtung gemäß der Erfindung,
Fig. 3a und 3b das Prinzip einer weiteren weiterentwickelten Ausführungsform einer Vorrichtung gemäß der Erfindung,
Fig. 4 eine Ausführungsform gemäß der Erfindung nach dem Prinzip der Figuren 3a und 3b in Seitenansicht,
Fig. 5 die Ausführungsform gemäß Fig. 4 in Draufsicht,
Fig. 6 und 7 in Draufsicht eine Ausführungsform einer Antriebsvorrichtung gemäß der Erfindung für einen Lastschalter mit rotierender Nockenscheibe in ihren beiden Endlagen.

Die Antriebsvorrichtungen, die nachstehend unter Bezugnahme auf die Figuren 1 bis 5 beschrieben werden, sind für solche Lastschalter vorgesehen, die Kontaktführer in Form eines Schlittens haben, welcher sich geradlinig zwischen seinen zwei Endlagen bewegt. Der zur Antriebsvorrichtung gehörende Federmechanismus soll dabei die Betätigungskraft beispielsweise von einem drehbaren Betätigungshandgriff auf einen Kontaktschlitten übertragen, der sich geradlinig senkrecht zur Drehachse des Handgriffes bewegt.

Die in den Figuren 1 bis 3 gezeigten prinzipiellen Ausführungsbeispiele haben eine U-förmige Hauptfeder 1, und zwischen den freien Enden der Federschenkel 2, 3 sind zwei Spannarme 4, 5 angeordnet. Bei der Ausführung nach Fig. 1 sind diese Spannarme gerade und steif und mit ihrem einen Ende gelenkig mit dem freien Ende je eines Federschenkels 2, 3 verbunden. Mit ihren anderen Enden sind die Spannarme drehbar in Lagerpunkten 6, 7 gelagert, die fest im Gehäuse der Vorrichtung angeordnet sind.

Wenn die Hauptfeder 1 in ihrer Längsrichtung (Pfeilrichtung A) aus der in Fig. 1a gezeigten einen Endlage in die in Fig. 1b gezeigte andere Endlage verschoben wird, werden die Schenkel 2, 3 während des ersten Teils der Betätigungsbewegung von den Armen 4, 5 auseinandergedrückt. Wenn die Arme den toten Punkt passiert haben, können die Schenkel zurückfedern, während sich die Feder weiterhin nach vorn bewegt und dabei die Energie abgibt, die während des ersten Teils der Bewegung in ihr gespeichert wurde.

Zur Vergrößerung der Hublänge bei unveränderter Größe der Hauptfeder müssen die Arme 4, 5 länger gemacht werden. Dies kann dadurch geschehen, daß die Arme zu einem Bogen geformt und einander überlappend angeordnet werden, so wie es aus den Figuren 2a und 2b hervorgeht. Diese bogenförmigen Arme können vorzugsweise aus Federstahl bestehen und so dimensioniert sein, daß sie hoch beansprucht werden. Dabei wirken sie als Federn und arbeiten in Reihe mit der Hauptfeder 1 und tragen so zu der gesamten Federarbeit bei.

Bei den Ausführungsformen nach den Figuren 1a bis 2b sind die Lagerungsstellen 6, 7 für das feste Ende der Spannarme in einem starren Gehäuse angeordnet. Um die Federarbeit zu erhöhen, kann ein viertes Federelement eingeführt werden, indem das feste Ende der Arme in einer ebenfalls U-förmigen Feder 8 gelagert wird, so wie es die Figuren 3a und 3b zeigen. Der Basisabschnitt der Feder 8 ist dabei fest im Gehäuse der Vorrichtung angeordnet.

Die Figuren 4 und 5 zeigen eine Antriebsvorrichtung nach dem in den Figuren 3a und 3b gezeigten Prinzip mit einer Hauptfeder 1, zwei Federarmen 4, 5 und einer festen Feder 8. Die Vorrichtung enthält außerdem eine Antriebswelle 9 mit Handgriff 10. Durch einen Primärarm 11 und einen Sekundärarm 12 kann das am Handgriff angreifende Drehmoment in eine auf die Hauptfeder 1 wirkende geradlinig wirkende Antriebskraft umgewandelt werden. Der Primärarm 11 ist mit der Antriebswelle 9 fest verbunden und hat einen Schlitz 13, in dem eine Rolle 14 läuft. Die Rolle 14 wiederum ist auf dem Sekundärarm 12 angeordnet. Durch das Anbringen des Schlitzes 13 und die Plazierung der Rolle 14 kann man zwischen dem Primärarm und dem Sekundärarm eine gewünschte Übersetzung erhalten.

Der Sekundärarm 12 ist um einen im Gehäuse oder im Stativ der Vorrichtung fest angeordneten Drehpunkt 15 drehbar und verschiebt die Hauptfeder 1 mit Hilfe von zwei auf dieser angebrachten Mitnehmerzapfen 16 und 17. Diese Mitnehmerzapfen werden durch ihre Verlängerung auf der anderen Seite der Hauptfeder zur Verschiebung eines Kontaktschlittens 18 benutzt.

Die Figuren 6 und 7 zeigen eine Antriebsvorrichtung nach der Erfindung für solche Lastschalter, bei denen sich der Kontaktführer in der Achsrichtung des Betätigungshandgriffes bewegt, also senkrecht zu der Bewegungsrichtung der vorstehend beschriebenen Ausführungsform.

Bei dieser Lastschalterart hat der Kontaktführer zwei Nocken, die mit zwei gleichen Nocken auf einer drehbaren Scheibe derart zusammenwirken, daß der Kontaktführer von der Scheibe wegverschoben wird, wenn diese eine Vierteldrehung ausführt. Wenn die Scheibe zurückgedreht wird, geht der Kontaktführer unter der Wirkung der Kraft der Kontaktfedern zurück.

Um eine sog. unabhängige Handbetätigung zu bewirken, ist zwischen dem Handgriff und der Nockenscheibe ein Federmechanismus eingesetzt. Dieser Mechanismus funktioniert so, daß die Feder durch den Handgriff während des ersten Teils der Betätigung gespannt wird; erst nachdem genügend Energie in der Feder gespeichert ist, wechselt die Nockenscheibe, angetrieben von der Federkraft, ihre Lage. Aus den Figuren 6 und 7 geht hervor, wie man einen solchen Federmechanismus mit Hilfe dünner Federelemente herstellen kann, die alle aus Blech ausgeschnitten sind und bei welchen die Richtung der auf das Blech wirkenden Kraft sowie die Biegelinie der Durchbiegung in der Ebene des Bleches liegen.

Die in den Figuren 6 und 7 gezeigte Antriebsvorrichtung gehört zu einem Lastschalter 19, der eine zentrale Antriebswelle 20 hat, auf der ein nicht gezeigter Betätigungshandgriff montiert ist. Der Mechanismus enthält eine Hauptfeder 21, auch Zentrumsfeder genannt, zwei Bogenfedern 22, 23 und zwei Rahmenfedern 24, 25.

Die Antriebswelle 20 verläuft durch ein konturengestanztes Loch 26 in der Mitte der Zentrumsfeder, wodurch das Drehmoment von der Antriebswelle auf die Zentrumsfeder übertragen wird. Außerhalb der Nabe sind zwei Aussparungen 27, 28 in der Zentrumsfeder vorhanden, aus denen zwei Mitnehmersegmente 29, 30 an der Nockenscheibe des Schalters herausragen. Die Zentrumsfeder hat zwei spiralförmige Arme 31, 32, die den federnden Teil bilden. Die Federungsbewegung ist im wesentlichen radial.

Die beiden Bogenfedern 22, 23 bilden zwei Gelenkarme, welche die Zentrumsfeder 21 mit den Rahmenfedern 24, 25 verbinden. Ein Zapfen in jedem Verbindungspunkt 33, 34, 35, 36 macht die Verbindung gelenkig. Die Verformung dieser Federglieder geschieht dadurch, daß der Abstand zwischen den Endpunkten jedes Gelenkarmes vergrößert wird.

Die beiden Rahmenfedern 24, 25 bilden zusammen einen festen äußeren Rahmen. Die Verformung dieser Federglieder geschieht dadurch, daß der Abstand zwischen den Gelenkpunkten 34, 36 verkleinert wird.

Die Figuren 6 und 7 zeigen den Federmechanismus in seinen zwei Endlagen. Die Arbeitsweise des Mechanismus ist folgende:
Die Welle 20 dreht die Zentrumfeder 21, wobei sämtliche Federglieder aufgrund der erzwungenen Verformung gespannt werden.

Wenn die vier Gelenkpunkte 33 - 36 in Reihe liegen, sind die Federn maximal gespannt. Gleichzeitig ist das von den Federn ausgeübte Drehmoment Null, da der Drehmomentenarm Null ist. Bei einer Fortsetzung der Drehung wechselt der Drehmomentenarm und damit das Vorzeichen des Drehmomentes. Die Federn erzeugen jetzt ein Drehmoment, welches in der bisherigen Drehrichtung wirkt. Gleichzeitig werden sie durch die Weiterdrehung entspannt. Das von den Federn ausgeübte Drehmoment wird auf die beiden Mitnehmersegmente 29, 30 übertragen, die auf der Nockenscheibe angebracht sind.

Dadurch, daß man die Mitnehmersegmente so ausbildet, daß ein Spiel vorhanden ist, dessen Größe gleich der halben Zentrumsfederbewegung ist, wird erreicht, daß die Nockenscheibe stillsteht, wenn das Federsystem gespannt wird, und daß die Nockenscheibe erst dann beaufschlagt wird, nachdem die Federenergie freigegeben worden ist.

Ein entsprechendes Spiel zwischen der Zentrumsfeder und der Antriebswelle hat zur Folge, daß letztere nicht von der Kraft der Federn beschleunigt wird, was sich als Schlag im Handgriff bemerkbar machen würde.

Der Vorteil des beschriebenen Federmechanismus besteht darin, daß der Mechanismus dünn ist und somit wenig Platz erfordert. Dadurch, daß die Federn ausgestanzt werden, kann eine optimale Beanspruchung längs der ganzen Federlänge sichergestellt werden. Gleichzeitig können den Federgliedern weitere Funktionen, wie z.B. Lagerung, Steuerung, Armfunktion und Mitnehmerfunktion, zugewiesen werden. Dadurch kann die Anzahl der Teile des Mechanismus klein gehalten werden.

## Patentansprüche

1. Antriebsvorrichtung für einen Schalter mit einem Stativ oder Gehäuse, in dem ein für die Betätigung eines beweglichen Kontaktes angeordneter Kontaktführer (18) zwischen zwei Endlagen durch die Kraft mindestens einer mit einer Spannvorrichtung (4, 5) versehenen Hauptfeder (1) verschiebbar ist, welche während des ersten Teils der Betätigungsbewegung gespannt wird und anschließend nahezu schlagartig den Kontakt aus der Einschaltstellung in die Ausschaltstellung oder umgekehrt bewegt, dadurch gekennzeichnet, daß die Hauptfeder (1; 21) eine aus Blech ausgeschnittene Scheibenfeder ist, daß die Spannvorrichtung aus zwei drehbar gelagerten Spannarmen (4, 5; 22, 23) besteht, welche gelenkig mit je einem der beiden Enden der Hauptfeder (1; 21) verbunden sind, und daß die Hauptfeder im Verhältnis zu den Spannarmen so angeordnet ist, daß die Spannkräfte und die durch diese verursachte Durchbiegung der Hauptfeder während der Betätigungsbewegung in der Ebene des Bleches liegen.

2. Antriebsvorrichtung nach Anspruch 1, dadurch gekennzeichnet, daß die Hauptfeder (1) zwei aus einem Basisabschnitt herausragende, im wesentlichen parallele Schenkel (2, 3) hat, deren Enden gelenkig mit je einem der drehbar gelagert en Spannarme (4, 5) verbunden sind, und daß die Hauptfeder (1) in Schenkelrichtung verschiebbar ist.

3. Antriebsvorrichtung nach Anspruch 1 oder 2, dadurch gekennzeichnet, daß die Spannarme (4, 5) zwischen den Endabschnitten der Federschenkel (2, 3) der Hauptfeder (1) liegen, bogenförmig sind und einander überlappen.

4. Antriebsvorrichtung nach Anspruch 3, dadurch gekennzeichnet, daß die Spannarme (4, 5) federnd sind und vorzugsweise aus Blech ausgeschnittene Scheibenfedern sind.

5. Antriebsvorrichtung nach einem der Ansprüche 2 bis 4, dadurch gekennzeichnet, daß die Spannarme (4, 5) in je einem von zwei im wesentlichen parallelen Schenkeln eines im Stativ fest angeordneten Federgliedes (8) gelagert sind.

6. Antriebsvorrichtung nach Anspruch 5, dadurch gekennzeichnet, daß das feste Federglied (8) eine aus Blech ausgeschnittene Scheibenfeder ist.

7. Antriebsvorrichtung nach Anspruch 6, dadurch gekennzeichnet, daß die Hauptfeder (1), die Spannarme (4, 5) und das feste Federglied (8) mit einer derart variierenden Querschnittsfläche ausgeführt sind, daß die Biegebeanspruchung in der betreffenden Feder im wesentlichen längs der ganzen Länge der Feder konstant ist.

8. Antriebsvorrichtung nach einem der vorhergehenden Ansprüche, dadurch gekennzeichnet, daß an der Hauptfeder (1) Mitnehmerzapfen (16, 17) vorhanden sind zur Übertragung der Betätigungsbewegung von einem Handgriff (10) o. dgl. auf den Kontaktführer (18).

9. Antriebsvorrichtung nach Anspruch 1, dadurch gekennzeichnet, daß die Hauptfeder (21) ein zentrales Loch (26) zur kuppelnden Verbindung mit einer Antriebswelle (20) hat und zentralsymmetrisch mit einem länglichen Mittelteil und zwei federnden Schenkeln (31, 32) ausgebildet ist, die sich von ihrem jeweiligen Ende am Mittelteil in derselben Drehrichtung erstrecken und von einer Rahmenfeder (24, 25) umschlossen sind, und daß zwei bogenförmige Scheibenfedern (22, 23) Verbindungsgelenke zwischen den Enden der Schenkel (31, 32) der Hauptfeder (21) und zwei diametral gegenüber liegenden Verbindungspunkten (34,36) an der Rahmenfeder (24, 25) bilden.

10. Antriebsvorrichtung nach Anspruch 9, dadurch gekennzeichnet, daß die Rahmenfeder aus zwei bogenförmigen, in den Verbindungspunkten (34, 36) miteinander verbundenen Scheibenfedern (24, 25) besteht.

## Revendications

1. Dispositif de commande pour un interrupteur avec un statif ou boîtier, dans lequel un guide de contact (18), disposé pour la manoeuvre d'un contact mobile, est déplaçable entre deux positions d'extrémité par la force d'au moins un ressort principal (1) pourvu d'un dispositif d'armement, lequel ressort principal est armé pendant la première partie de la manoeuvre et déplace ensuite, peu près brutalement, le contact de sa position de fermeture dans sa position d'ouverture, ou inversement, caractérisé par le fait que le ressort principal (1; 21) est une rondelle élastique bombée découpée dans de la tôle, que le dispositif d'armement est constitué par deux bras d'armement (4, 5; 22, 23) articulés respectivement à l'une des deux extrémités du ressort principal, et que ce dernier est agencé de telle manière par rapport aux bras d'armement que les forces d'armement et l'inflexion du ressort principal qui est due à ceux-ci se situent, durant le déplacement de manoeuvre, dans le plan de la tôle.

2. Dispositif de commande selon la revendication 1, caractérisé par le fait que le ressort principal possède deux branches (2, 3) sensiblement parallèles et s'étendant au-delà d'une section de base, les extrémités des deux branches étant respectivement reliées à articulation, avec les bras d'armement articulés (4, 5), et que le ressort principal (1) est susceptible d'être déplacé dans le sens des branches.

3. Dispositif de commande selon la revendication 1 ou 2, caractérisé par le fait que les bras d'armement (4, 5) se situent entre les sections d'extrémité des branches élastiques (2, 3) du ressort principal (1), qu'ils se présentent sous la forme d'arc de cercle et se recouvrent partiellement.

4. Dispositif de commande selon la revendication 3, caractérisé par le fait que les bras d'armement (4, 5) sont élastiques et sont, de préférence, des ressorts en forme de rondelles découpées dans de la tôle.

.. 5. Dispositif de commande selon l'une des revendications 2 à 4, caractérisé par le fait que les bras d'armement (4, 5) sont chacun montés dans l'un des deux bras, sensiblement parallèles, d'un élément de ressort (6) qui est disposé de façon fixe dans le statif.

6. Dispositif de commande selon la revendication 5, caractérisé par le fait que l'élément de ressort fixe (6) est un ressort en forme de disque, découpé dans de la tôle.

7. Dispositif de commande selon la revendication 6, caractérisé par le fait que le ressort principal (1), les bras d'armement (4, 5) et l'élément de ressort fixe (6) sont réalisés avec une surface de section transversale qui varie de telle façon que les contraintes en flexion dans le ressort correspondant sont sensiblement constantes le long de toute la longueur du ressort.

8. Dispositif de commande selon l'une des revendications précédentes, caractérisé par le fait que le ressort principal (1) comporte des entraîneurs pour transmettre le mouvement de manoeuvre d'une poignée (10) ou similaire sur le guide de contact (18).

9. Dispositif de commande selon la revendication 1, caractérisé par le fait que le ressort principal (21) présente un perçage central (26) pour une liaison d'accouplement avec un arbre de commande (20), et est conformé, avec symétrie centrale, de manière à comporter une partie médiane allongée et deux branches élastiques (31, 32) qui s'étendent de leur extrémité respective, de la partie médiane, dans le même sens de rotation et sont entourées d'un ressort en forme de cadre (24, 25), et que deux rondelles élastiques (22, 23), ayant la forme d'arc de cercle forment des articulations de liaison entre les extrémités des branches (31, 32) du ressort principal (21) et deux points de liaison (34, 36) sur le ressort en forme de cadre (24, 25), se situant diamétralement l'un en face de l'autre.

10. Dispositif de commande selon la revendication 9, caractérisé par le fait que le ressort en forme de cadre est constitué par deux rondelles élastiques (24, 25) se présentant sous la forme d'arc de cercle et reliées entre elles au niveau des points de liaison (34, 36).

## Claims

1. Operating mechanism for a switch, comprising a stand or a housing in which, to operate a movable contact, a contact carrier (18) is displaceably arranged between two end positions under the effect of the force of at least one main spring (1) provided with a straining device (4, 5), the main spring (1) being loaded during the first part of the operation movement and then almost instantaneously moving the contact from the on-position to the off-position or vice versa, characterized in that said main spring (1; 21) consists of a plane spring cut out from a sheet, that said straining device consists or two rotatably journalled straining arms (4, 5; 22, 23), each of which being hinged to one of the two ends of the main spring (1, 21), and that the main spring is arranged in such a way in relation to the straining arms that the straining forces and the bending of the main spring caused thereby, lie in the plane of the sheet during the operation movement.

2. Operating mechanism according to claim 1, characterized in that the main spring (1) is provided with two substantially parallel legs (2, 3) protruding from a base section, the ends of the legs being each hinged to one of said rotatably journalled straining arms (4, 5), and that the main spring (1) is displaceable in the direction of the legs.

3. Operating mechanism according to claim 1 or 2, characterized in that the straining arms (4, 5) are positioned between the end portions of the spring legs (2, 3), are arcuate and overlap each other.

4. Operating mechanism according to claim 3, characterized in that the straining arms (4, 5) are resilient and are preferably plane springs cut out from sheet.

5. Operating mechanism according to any of claims 2 to 4, characterized in that the straining arms (4, 5) are each journalled in one of two substantially parallel legs of a spring element (8) fixedly arranged in the stand.

6. Operating mechanism according to claim 5, characterized in that said fixed spring element (8) consists of a plane spring cut out from sheet.

7. Operating mechanism according to any of the preceding claims, characterized in that said main spring (1), said straining arms (4, 5) and said fixed spring element (8) are formed with a cross- sectional area varying in such a way that the bending stresses in the respective spring is substantially constant along the entire length of the spring.

8. Operating mechanism according to any of the preceding claims, characterized in that said main spring (1) is provided with carrier pins (16, 17) to transmit the perating movement from a handle (10) or the like to the contact carrier (18).

9. Operating mechanism according to claim 1, characterized in that said main spring (21) is provided with a central hole (26) for coupling engagement with a driving shaft (20) and formed central-symmetrical with an elongated middle section and two resilient legs (31, 32) each extending from its respective end of the middle portion in the same direction of rotation and being surrounded by a frame spring (24, 25), and that two arcuate plane springs (22, 23) form connecting links between the ends of the legs (31, 32) of the main spring (21) and two diametrically located connection points (34, 35) on said frame spring (24, 25).

10. Operating mechanism according to claim 9, characterized in that said frame spring consists of two arcuate plane springs (24, 25) linked with one another in said connection points (34, 36).
